# FASCICULE DE BREVET EUROPEEN

(11) **EP 0 186 575 B1**
(45) Date de publication et mention de la délivrance du brevet: **05.04.1989**
(21) Numéro de dépôt: 85402471.8
(22) Date de dépôt: 12.12.1985
(51) Int. Cl.: A63C 11/02

(54) **Dispositif portable pour le transport de skis**
Tragbare Vorrichtung zum Tragen von Skiern
Portable ski carrier

(30) Priorité: 18.12.1984 FR 8419349
(43) Date de publication de la demande: 02.07.1986
(73) Titulaire: SKOVAJSA, Joseph, F-93470 Coubron (FR)
(72) Inventeur: SKOVAJSA, Joseph, F-93470 Coubron (FR)
(74) Mandataire: Martin, Jean-Jacques

(56) Documents cités:
- CH-A- 596 857
- DE-C- 407 233
- US-A- 3 754 420
- US-A- 3 780 920

## Description

La présente invention concerne un dispositif pour le transport de skis.

Il est extrêmement fastidieux et fatigant pour les skieurs de tenir les skis à la main ou de porter ceux-ci sur l'épaule, pour accéder aux pistes ou quitter celles-ci.

On a déjà proposé différents dispositifs pour le transport de skis pour tenter d'éliminer ces désagréments.

On a ainsi proposé des chariots ou supports à roulettes.

On a également proposé des poignées solidaires des skis et articulées sur ceux-ci ou encore des poignées indépendantes, séparées des skis, munies de moyens d'accrochage, tels que des pinces ou des sangles, aptes à entourer les skis afin de maintenir ceux-ci fermement accolés et solidaires de la poignée.

Un exemple de telles poignées est par exemple montré dans le document US-A-3 780 920 (GREEN). Le dispositif décrit dans ce document comprend plus précisément un support de réception des skis et deux poignées montées à pivotement sur le support de réception.

Un autre dispositif permettant de traîner les skis sur le sol est décrit dans le document DE-C-407 233 (SEIDEL). Ce document décrit une pince fermée par une boucle pivotante et munie de deux anneaux externes sur lesquels s'accroche une sangle. Ce dispositif est fort complexe et encombrant dans la mesure où il nécessite soit l'utilisation d'une entretoise comme illustré sur la figure 5, soit la présence d'anneaux sur l'extrémité des skis comme illustré sur la figure 6. De ce fait ce dispositif n'est pas utilisé dans la pratique.

Un autre dispositif est décrit dans le document CH-A-596 857 (WITMER). Ce dispositif comprend un support de skis en forme de « C destiné à recevoir les skis accolés en porte à faux et relié à une sangle tenue à la main.

L'appui des skis en porte à faux sur un support tenu à la main rend le transport fatigant et pénible.

On mentionnera également le document US-A-3 754 420 (OELLERICH). Néanmoins ce document concerne un dispositif anti-vol destiné à être fixé sur un ratelier à skis et non point un dispositif portable pour le transport de skis. Le dispositif décrit dans ce document comprend un dispositif de réception fermé par une palette qui est verrouillée par un cadenas.

Ces différents dispositifs présentent de nombreux inconvénients et sont de ce fait peu utilisés dans la pratique.

En particulier, ces dispositifs sont le plus souvent lourds, volumineux et fort coûteux et ne peuvent de ce fait être portés par les skieurs sur les pistes de skis.

De plus, l'utilisation des chariots et poignées ou équivalents jusqu'ici proposés est souvent rendue difficile par l'accumulation de neige ou de glace dans ces dispositifs, voire impossible lorsque ces derniers sont grippés par le gel.

Ces différents dispositifs comportent en effet des éléments qui doivent être l'objet d'un déplacement relatif avant utilisation, et qui sont malheureusement immobilisés parfois par le gel et de ce fait inutilisables.

Dans le cas du document DE-C-407 233 il s'agit du déplacement par pivotement de la boucle de fermeture sur le corps de la pince.

Dans le cas du document US-A-3 754 420 il s'agit du déplacement par translation de la palette de fermeture, et de l'actionnement du cadenas.

Dans le cas du document US-A-3 780 920 il s'agit du pivotement des poignées par rapport au support de réception.

Le problème posé est donc de concevoir un dispositif pour le transport des skis qui soit à la fois peu coûteux, léger et peu encombrant et surtout d'utilisation simple et aisée, en étant en particulier totalement insensible au gel et à la neige, et pour cela n'exige pas de déplacement relatif d'éléments avant utilisation.

La présente invention vient résoudre le problème ainsi posé en proposant un dispositif portable pour le transport de skis du type connu en soi de part le document US-A-3 780 920, comprenant un berceau définissant un canal apte à recevoir les skis, dans lequel :
le berceau est réalisé en un matériau au moins semi-rigide, et comporte une âme généralement horizontale et deux ailes généralement parallèles et verticales définissant entre elles un canal de réception des skis, en forme de « U » ouvert vers le haut, et le dispositif comprenant de plus
une sangle fixée sur une extrémité supérieure de l'une des ailes du berceau pour être portée par un utilisateur et dont la longueur est adaptée pour maintenir le berceau sensiblement au niveau de la taille, sur la hanche, de l'utilisateur.

Un tel dispositif, très peu encombrant, peut être porté en permanence par l'utilisateur sur les pistes de skis, sans gêner les évolutions du skieur.

D'autres caractéristiques et avantages de la présente invention apparaîtront à la lecture de la description détaillée qui va suivre et en regard des dessins annexés donnés à titre d'exemple non limitatif et sur lesquels :
la figure 1 représente une vue schématique en perspective du dispositif portable pour le transport de skis conforme à un mode de réalisation préférentiel de la présente invention,
la figure 2 illustre schématiquement l'utilisation du dispositif portable pour le transport de skis, conforme à la présente invention.

Comme représenté sur la figure 1 annexée le dispositif portable pour le transport de skis, conforme à la présente invention, comprend en combinaison un berceau 10 et une sangle 20.

Le berceau 10 définit un canal de réception en forme de « U ouvert vers le haut pour supporter les skis, tel qu'illustré sur la figure 2.

Le berceau comprend pour ce faire une âme 11 généralement horizontale à l'utilisation et deux ailes 12, 13 généralement parallèles et verticales à l'utilisation, définissant entre elles le canal de réception précité.

De préférence, l'une des ailes, référencée 12 sur la figure 1, possède une hauteur h, supérieure à la seconde aile 13.

L'aile 12 la plus haute, adjacente à la hanche de l'utilisateur, est munie au voisinage de son extrémité libre supérieure d'au moins une lumière traversante 14 recevant la sangle 20. Le cas échéant, plusieurs lumières peuvent être ménagées dans l'aile 12.

Comme représenté sur la figure 1, l'extrémité libre supérieure 15 de la seconde aile 13, la plus courte, est incurvée vers l'extérieur du canal de réception en « U •, pour faciliter l'engagement des skis, sur chant, dans le berceau.

La sangle 20 (partiellement représentée sur la figure 1), est formée d'une boucle fermée engagée dans la lumière 14 et adaptée pour être portée en bandoulière par l'utilisateur en maintenant le berceau 10 à hauteur de la taille de ce dernier, sur le côté au niveau de la hanche comme représenté sur la figure 2.

Le cas échéant, la sangle est munie de moyens de réglage en longueur. De préférence cependant, la sangle est formée d'une boucle fermée pré- réglée ou disponible en plusieurs tailles, 1,50 m et 1 m par exemple.

La fixation de la sangle 20 sur le berceau 10 pourra être réalisée à l'aide de tout autre moyen fonctionnellement équivalent.

Selon un mode de réalisation considéré actuellement comme préférentiel par le demandeur, le berceau est réalisé en matériau thermoplastique, et avantageusement en polyacétals.

Selon une caractéristique importante de la présente invention, la hauteur h1, h2 des ailes 12, 13 du berceau 10 et la largeur L du canal de réception séparant ces ailes sont adaptées pour permettre l'accrochage d'un élément de fixation F des skis sur le berceau 10 dans une position des skis S inclinée sur l'horizontale, tel qu'illustré sur la figure 2.

Plus précisément encore, de préférence, la largeur L du canal de réception séparant les ailes 12, 13 du berceau 10 est inférieure au double de la hauteur des éléments de fixation F de skis.

Selon une variante de réalisation préférentielle :
l'aile 12 possède une hauteur h1 de 90 mm,
l'aile 13 possède une hauteur h2 de 50 mm,
l'âme 11 possède une longueur L de 50 mm,
les ailes 12, 13 et l'âme 11 possèdent une largeur 1 de 20 mm et une épaisseur de 6 mm,
la lumière 14 réalisée à 6 mm de l'extrémité libre supérieure de l'aile 12 s'étend parallèlement à celle-ci et possède une largeur de 3 mm et une longueur de 20 mm.

Comme cela est représenté sur la figure 2, pour utiliser le dispositif de transport précité, l'utilisateur porte la sangle 20 en bandoulière, d'une épaule à la hanche opposée, de telle sorte que le berceau 10 soit disposé à la hauteur de la taille sur la hanche, le canal de réception en « U » étant ouvert vers le haut.

L'utilisateur introduit alors les skis accolés, fixations vers l'extérieur, sur chant, dans le berceau 10. Plus précisément, l'utilisateur place des éléments de fixation en avant du berceau et incline les skis sur l'horizontale, extrémité avant vers le haut et extrémité arrière vers le bas, comme représenté sur la figure 2 de telle sorte que les éléments de fixation de skis placés en avant du berceau s'accrochent sur ce dernier.

Il suffit alors à l'utilisateur de maintenir l'extrémité avant des skis située sensiblement à hauteur de la poitrine pour stabiliser l'ensemble.

Le poids des skis est supporté par l'épaule et les skis disposés sur le côté ne gênent aucunement la marche.

Le retrait des skis pour utilisation ou rangement ne présente aucune difficulté.

Le dispositif proposé selon l'invention permet de transporter soit des skis alpins, soit des skis de fond.

Dans le cas des skis alpins, le berceau est de préférence engagé sur les skis entre la butée avant et la butée arrière (talonnière), la butée avant étant accrochée sur le berceau.

Bien entendu, la présente invention n'est pas limitée au mode de réalisation précédemment décrit, représenté sur les figures, mais s'étend à toute variante conforme à son esprit.

Le cas échéant par exemple, les ailes 12 et 13 peuvent être munies sur leurs surfaces intérieures en regard de structures élastiques venues de moulage facilitant l'immobilisation des skis par serrage de ceux-ci.

## Revendications

1. Dispositif portable pour le transport de skis du type comprenant un berceau définissant un canal apte à recevoir les skis, caractérisé par le fait que :
- le berceau (10) est réalisé en un matériau au moins semi-rigide, et comporte une âme (11) généralement horizontale et deux ailes (12, 13) généralement parallèles et verticales définissant entre elles un canal de réception des skis, en forme de « U » ouvert vers le haut, et par le fait qu'il comprend de plus :
- une sangle (20) fixée sur une extrémité supérieure de l'une des ailes du berceau (10), pour être portée par un utilisateur et dont la longueur est adaptée pour maintenir le berceau (10) sensiblement à hauteur de la taille sur la hanche de l'utilisateur.

2. Dispositif portable pour le transport de skis selon la revendication 1, caractérisé par le fait que la sangle (20) est adaptée pour être portée en bandoulière.

3. Dispositif portable pour le transport de skis selon l'une des revendications 1 et 2, caractérisé par le fait que les deux ailes (12, 13) du berceau (10) possèdent des hauteurs différentes et par le fait que la sangle (20) est accrochée sur l'extrémité supérieure de l'aile (12) la plus haute.

4. Dispositif portable pour le transport de skis selon l'une des revendications 1 à 3, caractérisé par le fait que la sangle (20) est accrochée sur une première aile (12) du berceau (10) et par le fait que l'extrémité libre (15) de la seconde aile (13) de celui-ci est incurvée vers l'extérieur du canal de réception des skis, pour faciliter l'engagement des skis, sur chant, dans le berceau (10).

5. Dispositif portable pour le transport de skis selon l'une des revendications 1 à 4, caractérisé par le fait que l'une des ailes (12) du berceau (10) possède au moins une lumière traversante (14) pour recevoir la sangle (20).

6. Dispositif portable pour le transport de skis selon l'une des revendications 1 à 5, caractérisé par le fait que la hauteur (h1, h2) des ailes (12, 13) du berceau (10) et la largeur (L) du canal de réception séparant ces ailes (12,13) sont adaptées pour permettre l'accrochage d'un élément de fixation (F) des skis (s) sur le berceau (10), dans une position des skis inclinée sur l'horizontale.

7. Dispositif portable pour le transport des skis selon l'une des revendications 1 à 6, caractérisé par le fait que la largeur (L) du canal de réception séparant les ailes (12, 13) du berceau (10) est inférieure au double de la hauteur des éléments de fixation (F) de skis.

8. Dispositif portable pour le transport des skis selon l'une des revendications 1 à 7, caractérisé par le fait que le berceau (10) est réalisé en matière thermoplastique.

9. Dispositif portable pour le transport des skis selon l'une des revendications 1 à 8, caractérisé par le fait que le berceau (10) est réalisé en polyacétals.

## Claims

1. A portable device for transporting skis of the type comprising a cradle defining a channel adapted to receive the skis, characterized in that :
- the cradle (10) is made of a material which is at least semi-rigid, and comprises a generally horizontal web (11) and two generally parallel and vertically oriented flanges (12, 13), said web and said flanges defining an upwardly open, U-shaped, skireceiving channel ; and in that the device comprises moreover :
- a belt (20) fixed to an upper end of one of the flanges of said cradle (10) to be worn by a user and the length of the belt being adapted to maintain the cradle (10) substantially at waist height and resting on the user's hip.

2. A portable device for transporting skis according to claim 1, characterized in that the belt (20) is suitable for being worn over the shoulder.

3. A portable device for transporting skis according to one of claims 1 and 2, characterized in that the two flanges (12, 13) of the cradle (10) are of different heights, and wherein the belt (20) is fixed to the top end of the taller flange (12).

4. A portable device for transporting skis according to one of claims 1 to 3, characterized in that the belt (20) is fixed to a first flange (12) of the cradle (10) and wherein the free end (15) of the other flange (13) of the cradle is curved away from the ski-receiving channel in order to facilitate edgewise insertion of the skis into the cradle (10).

5. A portable device for transporting skis according to one of claims 1 to 4, characterized in that one of the cradle flanges (12) includes at least one opening (14) passing therethrough in order to receive the belt (20).

6. A portable device for transporting skis according to one of claims 1 to 5, characterized in that the lengths (h1, h2) of the flanges (12, 13) of the cradle and the width (L) of the ski-receiving channel between said flanges (12, 13) are suitable for coming into abutment against the bindings (F) of skis (s) which are received in said ski-receiving channel and which are inclined relative to the horizontal.

7. A portable device for transporting skis according to one of claims 1 to 6, characterized in that the width (L) of the ski-receiving channel between the flanges (12, 13) of the cradle (10) is less than twice the height of the ski bindings (F).

8. A portable device for transporting skis according to one of claims 1 to 7, characterized in that the cradle (10) is made of thermoplastic material.

9. A portable device for transporting skis according to one of claims 1 to 8, characterized in that the cradle (10) is made of acetal resins.

## Patentansprüche

1. Tragbare Vorrichtung für den Transport von Skiern, enthaltend einen Bügel, der einen Kanal definiert, der zur Aufnahme der Skier geeignet ist, gekennzeichnet durch die Tatsache, daß der Bügel (10) aus einem wenigstens halbsteifen Material besteht und einen im wesentlichen horizontalen Steg (11) und zwei im wesentlichen parallele, vertikale Schenkel (12, 13) aufweist, die zwischen sich einen Kanal zur Aufnahme der Skier in Form eines nach oben offenen « U » definieren, und durch die Tatsache, daß sie darüber hinaus einen Tragriemen (20) enthält, der an einem oberen Ende eines der genannten Schenkel des Bügels (10) befestigt ist, um vom Benutzer getragen zu werden, und dessen Länge so eingerichtet ist, daß der Bügel (10) im wesentlichen in Höhe der Taille auf der Hüfte des Benutzers gehalten wird.

2. Tragbare Vorrichtung für den Transport von Skiern nach Anspruch 1, gekennzeichnet durch die Tatsache, daß der Tragriemen (20) so bemessen ist, daß er schräg über der Schulter getragen werden kann.

3. Tragbare Vorrichtung für den Transport von Skiern nach einem der Ansprüche 1 und 2, gekennzeichnet durch die Tatsache, daß die zwei Schenkel (12, 13) des Bügels (10) unterschiedliche Höhen aufweisen, und durch die Tatsache, daß der Tragriemen (20) am oberen Ende des höheren Schenkels (12) angehängt ist.

4. Tragbare Vorrichtung für den Transport von Skiern nach einem der Ansprüche 1 bis 3, gekennzeichnet durch die Tatsache, daß der Tragriemen (20) an einem ersten Schenkel (12) des Bügels (10) angehängt ist, und durch die Tatsache, daß das freie Ende (15) des zweiten Schenkels (13) desselben von dem Kanal zur Aufnahme der Skier nach außen weggebogen ist, um das Einführen der Skier über die Schmalseite in den Bügel (10) zu erleichtern.

5. Tragbare Vorrichtung für den Transport von Skiern nach einem der Ansprüche 1 bis 4, gekennzeichnet durch die Tatsache, daß einer der Schenkel (12) des Bügels (10) wenigstens eine Queröffnung (14) für die Aufnahme des Tragriemens (20) aufweist.

6. Tragbare Vorrichtung für den Transport von Skiern nach einem der Ansprüche 1 bis 5, gekennzeichnet durch die Tatsache, daß die Höhe (h1, h2) der Schenkel (12, 13) des Bügels (10) und die Breite (L) des Aufnahmekanals, die die Schenkel (12, 13) voneinander trennt, so bemessen sind, daß sie die Befestigung einer Bindung (F) der Skier (s) auf dem Bügel (10) in einer Position, in der die Skier gegen die Horizontale geneigt sind, ermöglichen.

7. Tragbare Vorrichtung für den Transport von Skiern nach einem der Ansprüche 1 bis 6, gekennzeichnet durch die Tatsache, daß die Breite (L) des Aufnahmekanals, die die Schenkel (12, 13) des Bügels (10) voneinander trennt, kleiner als die doppelte Höhe der Skibindungen (F) ist.

8. Tragbare Vorrichtung für den Transport von Skiern nach einem der Ansprüche 1 bis 7, gekennzeichnet durch die Tatsache, daß der Bügel (10) aus thermoplastischem Material besteht.

9. Tragbare Vorrichtung für den Transport von Skiern nach einem der Ansprüche 1 bis 8, gekennzeichnet durch die Tatsache, daß der Bügel (10) aus Polyacetalen besteht.
